# FASCICULE DE BREVET EUROPEEN

(11) **EP 3 575 537 B1**
(45) Date de publication et mention de la délivrance du brevet: **18.01.2023**
(21) Numéro de dépôt: 18305645.6
(22) Date de dépôt: 28.05.2018
(51) Int. Cl.: E06B 3/30, E06B 3/263

(54) **HABILLAGE DE MENUISERIE ET PROCÉDÉ DE MISE EN OEUVRE D'UN TEL HABILLAGE**
FENSTER- UND TÜRRAHMENVERKLEIDUNG, UND VERFAHREN ZUR AUFBRINGUNG EINER SOLCHEN VERKLEIDUNG
WOODWORK COVERING AND METHOD FOR IMPLEMENTING SUCH A COVERING

(43) Date de publication de la demande: 04.12.2019
(73) Titulaire: IMEPSA, 24110 Montrem (FR)
(72) Inventeur: BAILLE, Thierry, 85770 Vix (FR)
(74) Mandataire: Ipside

(56) Documents cités:
- EP-A1- 0 599 846
- EP-B1- 0 599 846
- DE-U1- 20 008 697
- GB-A- 2 106 579

## Description

### DOMAINE DE L'INVENTION

La présente invention appartient au domaine de la menuiserie.

Plus particulièrement, la présente invention concerne un habillage de menuiserie adapté en particulier à la rénovation de bâtiment.

### ETAT DE L'ART

Dans le domaine du bâtiment, les réglementations thermiques et acoustiques deviennent de plus en plus exigeantes et il convient ainsi de mettre en place des solutions performantes permettant d'atteindre les objectifs d'isolation, à la fois pour le neuf que pour la rénovation de l'existant, en particulier au niveau des menuiseries.

DE 200 08 697 U1 décrit un profilé pour le montage d'un cadre de fenêtre dans une ouverture dans un mur, qui est ou sera pourvu sur sa face extérieure d'une couche de matériau isolant.

Le brevet américain US 6 427 397 divulgue un habillage permettant d'améliorer les performances thermiques des fenêtres. L'habillage comporte un caisson double peau dans lequel est inséré un isolant. Le caisson est fixé au dormant de la menuiserie par des vis traversant le dormant de part en part ou bien est intégré audit dormant lors de son processus de fabrication.

Un inconvénient de cette solution est qu'elle nécessite, pour une mise en place sans dépose de la menuiserie existante, le perçage du dormant de part en part, ce qui, outre des considération esthétiques, risque de provoquer des ponts thermiques.

### EXPOSE DE L'INVENTION

L'invention propose une solution aux inconvénients de l'art antérieur.

L'invention concerne un habillage d'une menuiserie mise en œuvre sur un mur support. Selon l'invention, l'habillage comprend :
- un système de profilés ;
- un isolant maintenu dans ledit système de profilés ;
- un ensemble de fixations permettant de fixer ledit système de profilés à la menuiserie et au mur support ;
caractérisé en ce que chacun des profilés comporte au moins un moyen de coopération profilé destiné à coopérer avec au moins un moyen de coopération fixation dudit ensemble de fixations pour fixer l'habillage à la menuiserie et au mur support.

Dans une forme de réalisation, chacun desdits profilés constitue un montant ou une traverse.

Selon l'invention, chacun des profilés comporte une peau extérieure ayant une partie principale et un retour formant un angle droit avec ladite partie principale de ladite peau extérieure, et au moins une des extrémités libres dudit au moins un profilé constitue un moyen de coopération profilé.

Dans une forme de réalisation, au moins un profilé comporte une peau de compartimentation s'étendant depuis la peau extérieure dudit profilé, parallèlement au retour et dans le même sens que celui-ci, une extrémité libre de ladite peau de compartimentation constituant un moyen de coopération profilé.

Dans une forme de réalisation, les fixations sont mises en œuvre par vissage sur la menuiserie et le mur support.

Dans une forme de réalisation, au moins un moyen de coopération profilé est un clip de fixation.

Dans une forme de réalisation, au moins un moyen de coopération fixation est un clip de fixation ou une partie saillante.

Dans une forme de réalisation, au moins un moyen de coopération profilé ou au moins un moyen de coopération fixation est un profilé.

Dans une forme de réalisation, l'isolant est un isolant en laine minérale ou un isolant synthétique type polystyrène ou polyuréthane. L'isolant peut également être un isolant animal, par exemple de la plume ou de la laine de mouton, ou un isolant végétal, par exemple des fibres de bois ou de l'ouate de cellulose.

Dans une forme de réalisation, une forme des fixations permet de maintenir l'isolant en place dans le système de profilés.

Dans une forme de réalisation, les profilés sont en bois ou en métal. De manière plus générale, tout matériau permettant l'obtention de profilés peut être utilisé, incluant les matériaux sandwich, les matériaux composites et les matériaux stratifiés.

Dans une forme de réalisation, l'habillage comporte un joint d'étanchéité.

Dans une forme de réalisation, l'habillage comporte un pare-vapeur.

Dans une forme de réalisation, l'habillage comporte une masse lourde acoustique.

L'invention concerne également un procédé de mise en œuvre de l'habillage selon l'invention. Le procédé comporte :
- une étape de fixation de l'ensemble de fixations sur la menuiserie et le mur support ;
- une étape d'installation des profilés et de l'isolant sur lesdites fixations.

Dans un mode de mise en œuvre, le procédé comporte par ailleurs :
- une étape de découpe au cours de laquelle les dimensions des profilés et de l'isolant sont ajustées aux dimensions de la menuiserie ;
- une étape d'aménagement des profilés et ou de l'isolant ;
- une étape de mise en place de l'étanchéité au cours de laquelle au moins un joint d'étanchéité est mis en place entre le profilé et la menuiserie et ou le mur support.

### BREVE DESCRIPTION DES FIGURES

L'invention sera mieux comprise à la lecture de la description qui suit et à l'examen des figures qui l'accompagnent. Celles-ci ne sont présentées qu'à titre indicatif et nullement limitatif de l'invention.
La figure 1 est une coupe horizontale d'un montant de l'habillage selon l'invention dans une première forme de réalisation.
La figure 2A est une vue d'une première fixation de l'habillage.
La figure 2B est une vue d'une seconde fixation de l'habillage.
La figure 3A est une coupe horizontale d'un montant de l'habillage dans une seconde forme de réalisation dans laquelle l'habillage comporte un pare-vapeur.
La figure 3B est une coupe horizontale d'un montant de l'habillage dans une troisième forme de réalisation dans laquelle l'habillage comporte une masse acoustique.
La figure 4 est une vue en coupe horizontale d'un montant de l'habillage selon l'invention dans la forme de réalisation de la figure 1, lors de sa mise en œuvre sur une menuiserie et un mur support.
La figure 5 est une vue en coupe horizontale d'un montant de l'habillage selon l'invention dans une forme de réalisation dans laquelle la menuiserie est installée en tunnel.
La figure 6 est une coupe représentant un habillage mis en œuvre sur une menuiserie dans une forme de réalisation dans laquelle l'habillage présente un usinage permettant un drainage.
La figure 7 est une coupe verticale représentant un habillage mis en œuvre sur une menuiserie en présence d'un volet roulant.
La figure 8 est une coupe représentant un habillage mis en œuvre sur une menuiserie et un mur support, dans une forme de réalisation alternative dans laquelle l'ouvrant de la menuiserie n'est pas recouvert par l'habillage.
La figure 9 est une coupe représentant un habillage mis en œuvre sur une menuiserie et un mur support, dans une forme de réalisation alternative dans laquelle l'habillage recouvre l'ouvrant de la menuiserie et dans laquelle l'habillage présente un prolongement le long du mur support.
La figure 10 illustre les étapes du procédé de mise en œuvre de l'habillage selon l'invention.
Les figures sont des schémas de principe proposés pour une bonne compréhension de l'invention et ne sont pas nécessairement à l'échelle.

### DESCRIPTION DETAILLEE

L'invention concerne un habillage destiné à être mis en œuvre sur une menuiserie.

En référence à la figure 1, l'habillage 1 selon l'invention comporte :
- un système de profilés 10 ;
- un isolant 11 réparti sur les profilés 10 ;
- un ensemble de fixations 12B, 12C.

Dans l'exemple illustré sur la figure 1, il est représenté un montant de l'habillage 1. Le profilé 10 dudit montant comporte une peau extérieure, d'épaisseur sensiblement uniforme, présentant une partie principale 100 et un retour 101 formant un angle droit avec ladite partie principale de ladite peau extérieure. Le retour 101 présente à une extrémité libre un clip de fixation 102A.

L'homme du métier comprendra à la lecture de ce qui suit que l'angle entre la partie principale 100 et le retour 101 n'est pas nécessairement égal à 90°, et peut par exemple être supérieur strictement à 90°.

La peau extérieure délimite ainsi un côté intérieur INT et un côté extérieur EXT de l'habillage 1, comme illustré sur la figure 1, une séparation entre les deux côtés étant représentée symboliquement en traits interrompus.

Le profilé 10 présente par ailleurs une peau de compartimentation 103 s'étendant depuis la partie principale 100 de la peau extérieure, parallèlement au retour 101 et dans le même sens que celui-ci, c'est-à-dire côté intérieur INT. La peau de compartimentation 103 comporte à une extrémité libre un clip de fixation 102B formant un moyen de coopération profilé apte à coopérer avec les fixations 12B, 12C, comme il sera compris par la suite.

Le profilé 10 pourra être réalisé en matière synthétique, métallique, en bois, en polyester, fibre de verre, plastique moussé avec effet de peau, ou toute autre matière permettant l'obtention de tels profilés, et suivant l'utilisation qui doit en être faite.

L'isolant 11 est réparti sur l'ensemble du profilé 10 de l'habillage 1 et fixé à la peau extérieure dudit profilé, du côté intérieur INT, par tout moyen de fixation connu, par exemple par collage.

Le matériau constitutif de l'isolant pourra être choisi parmi les matériaux classiquement utilisés pour l'isolation thermique et/ou acoustique, par exemple de la laine de verre, de la laine de roche, du polyuréthane extrudé ou en mousse, du polystyrène expansé, ou encore des matériaux d'origine végétale comme les fibres de bois et cellulose, plumes, textiles déchiquetés...

Dans un mode préféré de réalisation, l'isolant est du polyuréthane, ce matériau présentant une conductivité thermique globalement moins importante que les autres matériaux cités ci-dessus, ce qui confère à l'habillage 1 de meilleures performances thermiques que les autres isolants.

Sur la figure 1, le montant de l'habillage 1 comprend également deux fixations 12B, 12C.

En référence aux figures 2A et 2B, les fixations 12B, 12C comportent chacune une portion longitudinale 120B, 120C et un moyen de coopération fixation 121B, 121C, apte à coopérer avec le profilé 10.

Le moyen de coopération fixation 121B, 121C peut être par exemple une partie saillante s'étendant perpendiculaire à la portion longitudinale, comme illustré sur la figure 2A, ou encore un clip de fixation, comme illustré sur la figure 2B.

En référence à la figure 1, le moyen de coopération fixation 121B de la première fixation 12B est apte à coopérer avec le clip de fixation 102B par insertion de la partie saillante dans ledit clip de fixation, et le moyen de coopération fixation 121C de la seconde fixation 12C est apte à coopérer avec une extrémité libre 104 de la partie principale 100 de la peau extèrieure du profilé 10, afin de rendre les fixations 12B, 12C solidaires dudit profilé.

Avantageusement, la seconde fixation 12C comprend un retour de maintien 122C permettant, lorsque ladite seconde fixation coopère avec le profilé 10, de maintenir l'isolant 11 en place. La longueur de la partie longitudinale 120C de la seconde fixation 12C est donc avantageusement légèrement inférieure à l'épaisseur de l'isolant 11 à l'endroit où ladite seconde fixation est mise en place, pour favoriser ce maintien. Le rôle de maintien est joué pour la première fixation 12B par la portion longitudinale 120B.

Bien entendu, l'homme du métier comprendra que les formes des fixations ne sont pas limitées à celles représentées sur les dessins.

Dans la forme de réalisation illustrée sur la figure 3A, un pare-vapeur 105 est mis en œuvre sur une surface libre dudit isolant opposée à une surface en contact avec la partie principale 100 du profilé 10.

Dans des formes de réalisation alternatives, l'habillage 1 comporte également au moins une masse lourde acoustique 106 mise en œuvre sur la surface libre dudit isolant opposée à une surface en contact avec la partie principale 100 du profilé 10, en lieu et place du pare-vapeur 105, comme illustré sur la figure 3B, ou en complément de celui-ci. L'au moins une masse lourde acoustique 106 peut être constituée d'un matériau bitumineux, PVC HD acoustique ou de tout autre type de masse lourde traditionnellement utilisée pour ses propriétés acoustiques. L'au moins une masse lourde acoustique permet l'amélioration des performances acoustiques de la menuiserie en terme d'isolation acoustique.

Avantageusement, il peut être retenu un isolant de type polystyrène élastifié ou laine minérale afin d'améliorer les performances acoustiques de l'habillage.

La figure 4 illustre la mise en œuvre de l'habillage 1 selon l'invention, dans la forme de réalisation décrite sur les figures 1, 2A, et 2B, sur une menuiserie 2 vitrée comportant un dormant 20, un ouvrant 21 et un vitrage 22 et mise en place sur un mur support 3.

Le mur support 3 peut par exemple être un mur porteur type maçonnerie, par exemple en béton, briques ou parpaings. Le mur support 3 peut également être un mur manteau tel qu'utilisé en isolation thermique par l'extérieur, par exemple un isolant associé à un bardage ou un enduit. De manière non limitative, l'isolant associé au bardage peut être de type isolant minéral, synthétique, végétal ou animal, et le bardage en bois, acier ou aluminium. Dans la suite, il sera considéré que le mur support 3 est une maçonnerie, sans toutefois limiter l'invention à ce seul type de mur support..

La figure 4 est une vue en coupe horizontale et l'habillage 1, le dormant 20 et l'ouvrant 21 représentés correspondent à des montants, mais le principe de mise en œuvre décrit ci-après peut s'appliquer de manière similaire à des traverses.

Dans une mise en œuvre alternative non illustrée, l'habillage 1 est mis en œuvre sur une menuiserie 2 et un bardage ou tout autre type de support apte à recevoir une menuiserie.

De la même manière, le principe de mise en œuvre décrit ci-après peut s'appliquer à une menuiserie opaque de type porte en bois par exemple, ou encore à des portes de garage.

Classiquement, le dormant 20 peut être en bois, aluminium ou PVC, ou de tout autre matériau traditionnellement utilisé dans la réalisation de dormants.

Le vitrage 22 considéré peut être indifféremment un vitrage simple, double ou triple.

La maçonnerie 3 peut être réalisée à l'aide de tout matériau usuellement utilisé, par exemple de la brique, de la pierre, des parpaings, du béton.

En référence à la figure 10, la pose de l'habillage 1 sur la menuiserie 2 et la maçonnerie 3 se fait selon le procédé (1000) suivant :
- dans une étape de fixation 1100, les fixations 12B, 12C sont mises en œuvre sur les différents supports : dormant 20, maçonnerie 3, par tout moyen connu, par exemple vissage, cloutage, clipsage, collage, soudage, en fonction de la nature des supports ; sur les figures, des vis sont utilisées ;
- dans une étape de découpe 1200, si nécessaire, les dimensions des profilés 10 et de l'isolant 11 sont réajustées aux dimensions du montant du dormant 20, ou de la traverse, par exemple par découpe ;
- dans une étape d'aménagement 1300, si nécessaire, des aménagements sont réalisés dans les profilés 10 et l'isolant 11, par exemple perçages de récupération d'eaux dans le cas où l'habillage 1 est une traverse basse, ou perçages pour mise en œuvre des éléments de ventilation dans le cas où l'habillage 1 est une traverse haute ;
- dans une étape de mise en place de l'étanchéité 1400, un joint d'étanchéité 107 est placé dans le clip de fixation 102A du retour 101 du profilé 10 ;
- dans une étape d'installation 1500, les profilés 10 et l'isolant 11 sont rattachés à l'ensemble de fixations 12B, 12C, la première fixation 12B coopérant avec le clip de fixation 102B de la peau de compartimentation 103 et la seconde fixation 12C coopérant avec l'extrémité libre 104 de la partie principale 100.

Le joint d'étanchéité 107 permet d'assurer une étanchéité entre les côtés extérieur EXT et intérieur INT de l'habillage 1 lorsque ledit habillage est mis en œuvre sur la menuiserie 2 et le mur support 3, limitant ainsi le passage d'eau ou de poussière entre le dormant 20 et l'habillage 1 et ou entre le dormant 20 et l'ouvrant 21. Suivant les dimensions de l'habillage 1, le joint d'étanchéité 107 est en contact avec le dormant 20, comme illustré figure 8, ou avec l'ouvrant 21, comme illustré sur les figures 5 et 6. Le joint d'étanchéité 107 et en particulier ses dimensions doivent donc être choisis en fonction du jour qui existerait entre le dormant 20 et l'habillage 1 ou l'ouvrant 21 et l'habillage 1 si ledit habillage était mis en œuvre en absence dudit joint.

Dans le cas d'une traverse basse, des busettes ou pare-tempêtes sont mis en œuvre pour couvrir les trous d'évacuation des drainages d'eaux d'infiltration.

Dans l'exemple de réalisation décrit et illustré sur la figure 4, les fixations 12B, 12C sont rendus solidaires du profilé par clipsage, mais ils peuvent également, dans une forme de réalisation alternative, coopérer avec ledit profilé par le biais d'autres profilés, par exemple plastiques ou métalliques.

L'habillage 1 décrit sur la figure 4 est un habillage de recouvrement dont le profilé 10 présente un retour 101 de longueur supérieure à celle de la peau de compartimentation 103, et l'épaisseur de l'isolant 11 entre ledit retour et ladite peau décroît en s'éloignant dudit retour. Cette différence d'épaisseur crée un recouvrement qui permet d'adapter l'habillage 1 à des profils de menuiserie tel qu'illustré sur la figure 4. Ainsi l'épaisseur de l'isolant 11 est non nécessairement uniforme le long du profilé 10 pour s'adapter à la forme de la menuiserie 2, et en particulier du dormant 20 et ou de l'ouvrant 21.

Dans une forme de réalisation alternative telle qu'illustrée sur la figure 3B, l'habillage 1 est d'épaisseur sensiblement uniforme, et l'épaisseur de l'isolant 11 est sensiblement uniforme le long du profilé 10. L'homme du métier comprendra que l'habillage 1 pourra ainsi être ajusté pour s'adapter à la menuiserie qu'il est amené à recouvrir. De la même manière, plusieurs peaux de compartimentation 103 peuvent être utilisées afin par exemple d'augmenter le nombre de points de fixation entre la menuiserie 2 et l'habillage 1.

Egalement, la mise en œuvre de l'habillage 1 tel qu'illustré sur la figure 4 et décrit plus haut concerne une menuiserie posée en feuillure. L'homme du métier comprendra que l'habillage 1 peut être ajusté pour s'adapter à d'autres types de pose, par exemple pose en tunnel comme illustré sur la figure 5, ou en applique. Dans la forme de réalisation illustrée sur la figure 5, l'habillage 1 est un habillage d'épaisseur sensiblement uniforme.

Le profilé 10 de l'habillage 1 peut être plaqué pour, outre un aspect esthétique, limiter une émissivité ou une convection des matériaux. Par exemple, l'habillage 1 peut être plaqué par un polymère thermoplastique type PMMA ou par du bois.

Un usinage 5 peut être pratiqué dans l'habillage 1 afin de permettre un drainage, comme illustré sur la figure 6. Le drainage peut être direct ou indirect. Le cheminement des eaux de drainage et donc l'usinage 5 doivent être étudiés de manière à ne pas détériorer les performances thermiques et acoustiques de l'ensemble composé de l'habillage 1 et de la menuiserie 2.

L'habillage 1 peut également être mis en œuvre sur un volet roulant 4 comportant un coffre 40 et un tablier 41, comme illustré sur la figure 7, le tablier étant représenté symboliquement par un cercle. Une lame d'obturation 42 du tablier 41 permet d'obturer le trou de passage des lames dudit tablier pour limiter les fuites acoustiques et thermiques par ledit trou, afin de ne pas dégrader les performances de l'habillage 1 et de la menuiserie 2. Sur la figure, les lames du tablier, autres que la lame d'obturation 42 ne sont pas représentées.

La portion de la menuiserie recouverte par l'habillage 1 peut varier d'une forme de réalisation à une autre.

A titre d'exemple, l'habillage 1 illustré sur la figure 5 recouvre le dormant 20 et l'ouvrant 21, tandis que l'habillage 1 illustré sur la figure 8 recouvre uniquement le dormant.

En référence à la figure 9, l'habillage 1 peut également présenter un prolongement 1A le long du mur support 3, afin par exemple de bénéficier d'une surface isolante plus importante.

L'habillage 1 selon l'invention peut être utilisé aussi bien dans le cadre de la construction de bâtiments neufs que dans le cadre d'un programme de rénovation ou d'amélioration de l'habitat.

L'invention présente les avantages suivants :
- elle permet d'améliorer l'isolation thermique de la menuiserie notamment par limitation des ponts thermiques, notamment entre le dormant de la menuiserie et la maçonnerie, en respect des réglementations en vigueur ;
- outre l'isolation thermique, elle permet d'améliorer l'isolation acoustique de la menuiserie, en masquant les entrées directes comme les drainages, la ventilation, ou encore le jeu entre ouvrant et dormant, ainsi que par l'adjonction éventuelle d'au moins une masse acoustique ;
- elle permet d'améliorer l'étanchéité de la jonction dormant/ouvrant de la menuiserie ;
- elle permet d'améliorer le système de ventilation avec possibilité de créer une chambre intermédiaire tampon permettant un préchauffage de l'air ;
- les éléments de fixation de l'habillage aux supports peuvent être adaptés selon le support ;
- la mise en œuvre de l'habillage ne nécessite ni la dépose, ni une dégradation de la menuiserie en place, ni une intervention par l'intérieur de l'habitat dans le cadre d'une rénovation, ;
- un tel habillage s'adapte à tout type de menuiserie : recouvrement, mouton, gueule de loup.

## Revendications

1. Habillage (1) d'une menuiserie (2) mise en œuvre sur un mur support (3), ledit habillage comprenant un système de profilés (10), un isolant (11) maintenu dans ledit système de profilés, et un ensemble de fixations (12B, 12C) permettant de fixer ledit système de profilés à la menuiserie (2) et au mur support (3), **caractérisé en ce que** :
- chacune des fixations (12B, 12C) comporte une portion longitudinale et au moins un moyen de coopération fixation (121 B, 121 C) apte à coopérer avec le profilé (10) ; et
- chacun des profilés (10) comporte au moins un moyen de coopération profilé (102B, 104) destiné à coopérer avec au moins l'un des moyens de coopération fixation (121B, 121C) dudit ensemble de fixations pour fixer l'habillage (1) à la menuiserie (2) et au mur support (3) ; et
- chacun des profilés (10) comporte une peau extérieure habillant ladite menuiserie et ayant une partie principale (100) et un retour (101) formant un angle droit avec ladite partie principale de ladite peau extérieure, et **en ce que** au moins une des extrémités libres dudit au moins un profilé constitue un moyen de coopération profilé (104).

2. Habillage (1) selon la revendication 1 **caractérisé en ce qu'**au moins un profilé (10) comporte une peau de compartimentation (103) s'étendant depuis la peau extérieure dudit profilé, parallèlement au retour (101) et dans le même sens que celui-ci, une extrémité libre de ladite peau de compartimentation constituant un moyen de coopération profilé (102B).

3. Habillage (1) selon l'une quelconque des revendications précédentes **caractérisé en ce que** les fixations sont mises en œuvre par vissage sur la menuiserie (2) et le mur support (3).

4. Habillage (1) selon l'une quelconque des revendications précédentes **caractérisé en ce que** au moins un moyen de coopération profilé (121B, 121C) est un clip de fixation.

5. Habillage (1) selon l'une quelconque des revendications précédentes **caractérisé en ce que** au moins un moyen de coopération fixation est un clip de fixation ou une partie saillante.

6. Habillage (1) selon l'une quelconque des revendications précédentes **caractérisé en ce que** au moins un moyen de coopération profilé ou au moins un moyen de coopération fixation est un profilé.

7. Habillage (1) selon l'une quelconque des revendications précédentes **caractérisé en ce que** l'isolant (11) est un isolant en laine minérale ou un isolant synthétique.

8. Habillage (1) selon l'une quelconque des revendications précédentes **caractérisé en ce que** une forme des fixations permet de maintenir l'isolant (11) en place dans le système de profilés (10).

9. Habillage (1) selon l'une quelconque des revendications précédentes **caractérisé en ce que** les profilés (10) sont en bois ou en métal.

10. Habillage (1) selon l'une quelconque des revendications précédentes **caractérisé en ce qu'**il comporte un pare-vapeur (105).

11. Habillage (1) selon l'une quelconque des revendications précédentes **caractérisé en ce qu'**il comporte une masse lourde acoustique (106).

12. Habillage (1) selon l'une quelconque des revendications précédentes **caractérisé en ce qu'**il comporte un joint d'étanchéité (107).

13. Procédé (1000) de mise en œuvre de l'habillage (1) selon l'une quelconque des revendications précédentes **caractérisé en ce que** ledit procédé comporte :
- une étape de fixation (1100) de l'ensemble de fixations (12B, 12C) sur la menuiserie (2) et le mur support (3) ;
- une étape d'installation (1500) des profilés (10) et de l'isolant (11) sur lesdites fixations.

14. Procédé (1000) selon la revendication 13 **caractérisé en ce qu'**il comporte par ailleurs :
- une étape de découpe (1200) au cours de laquelle les dimensions des profilés (10) et de l'isolant (11) sont ajustées aux dimensions de la menuiserie (2) ;
- une étape d'aménagement (1300) des profilés (10) et ou de l'isolant (11) ;
- une étape de mise en place de l'étanchéité (1400) au cours de laquelle au moins un joint d'étanchéité (107) est mis en place entre le profilé (10) et la menuiserie (2) et ou le mur support (3).

## Patentansprüche

1. Verkleidung (1) eines Holzbauelements (2), das auf einer Trägerwand (3) angewendet wird, wobei die Verkleidung ein System von Profilen (10), einen Dämmstoff (11), der in dem System von Profilen festgehalten wird, und eine Einheit von Befestigungen (12B, 12C) umfasst, die es ermöglicht, das System von Profilen an dem Holzbauelement (2) und an der Trägerwand (3) zu befestigen, **dadurch gekennzeichnet, dass:**
- jede der Befestigungen (12B, 12C) einen Längsabschnitt und wenigstens ein befestigungsseitiges Zusammenwirkmittel (121B, 121C) umfasst, das geeignet ist, mit dem Profil (10) zusammenzuwirken; und
- jedes der Profile (10) wenigstens ein profilseitiges Zusammenwirkmittel (102B, 104) umfasst, das dazu bestimmt ist, mit wenigstens einem der befestigungsseitigen Zusammenwirkmittel (121B, 121C) der Einheit von Befestigungen zusammenzuwirken, um die Verkleidung (1) an dem Holzbauelement (2) und an der Trägerwand (3) zu befestigen; und
- jedes der Profile (10) eine Außenhaut umfasst, die das Holzbauelement verkleidet und einen Hauptteil (100) und ein Winkelstück (101) aufweist, das einen rechten Winkel mit dem Hauptteil der Außenhaut bildet, und dadurch, dass wenigstens eines der freien Enden des wenigstens einen Profils ein profilseitiges Zusammenwirkmittel (104) darstellt.

2. Verkleidung (1) nach Anspruch 1, **dadurch gekennzeichnet, dass** wenigstens ein Profil (10) eine Kammeraufteilungshaut (103) umfasst, die sich ausgehend von der Außenhaut des Profils, parallel zum Winkelstück (101) und in derselben Richtung wie dieses erstreckt, wobei ein freies Ende der Kammeraufteilungshaut ein profilseitiges Zusammenwirkmittel (102B) darstellt.

3. Verkleidung (1) nach einem der vorstehenden Ansprüche, **dadurch gekennzeichnet, dass** die Befestigungen mittels Verschraubung auf dem Holzbauelement (2) und der Trägerwand (3) angewendet werden.

4. Verkleidung (1) nach einem der vorstehenden Ansprüche, **dadurch gekennzeichnet, dass** wenigstens ein profilseitiges Zusammenwirkmittel (121B, 121C) ein Befestigungsclip ist.

5. Verkleidung (1) nach einem der vorstehenden Ansprüche, **dadurch gekennzeichnet, dass** wenigstens ein befestigungsseitiges Zusammenwirkmittel ein Befestigungsclip oder ein vorspringender Teil ist.

6. Verkleidung (1) nach einem der vorstehenden Ansprüche, **dadurch gekennzeichnet, dass** wenigstens ein profilseitiges Zusammenwirkmittel oder wenigstens ein befestigungsseitiges Zusammenwirkmittel ein Profil ist.

7. Verkleidung (1) nach einem der vorstehenden Ansprüche, **dadurch gekennzeichnet, dass** der Dämmstoff (11) ein Dämmstoff aus Mineralwolle oder ein synthetischer Dämmstoff ist.

8. Verkleidung (1) nach einem der vorstehenden Ansprüche, **dadurch gekennzeichnet, dass** eine Form der Befestigungen es ermöglicht, den Dämmstoff (11) in dem System von Profilen (10) in Position zu halten.

9. Verkleidung (1) nach einem der vorstehenden Ansprüche, **dadurch gekennzeichnet, dass** die Profile (10) aus Holz oder aus Metall sind.

10. Verkleidung (1) nach einem der vorstehenden Ansprüche, **dadurch gekennzeichnet, dass** sie eine Dampfsperre (105) umfasst.

11. Verkleidung (1) nach einem der vorstehenden Ansprüche, **dadurch gekennzeichnet, dass** sie eine schalldämmende Schwerschicht (106) umfasst.

12. Verkleidung (1) nach einem der vorstehenden Ansprüche, **dadurch gekennzeichnet, dass** sie eine Dichtung (107) umfasst.

13. Verfahren (1000) zur Anwendung der Verkleidung (1) nach einem der vorstehenden Ansprüche, **dadurch gekennzeichnet, dass** das Verfahren umfasst:
- einen Schritt des Befestigens (1100) der Einheit von Befestigungen (12B, 12C) auf dem Holzbauelement (2) und der Trägerwand (3);
- einen Schritt des Anbringens (1500) der Profile (10) und des Dämmstoffs (11) auf den Befestigungen.

14. Verfahren (1000) nach Anspruch 13, **dadurch gekennzeichnet, dass** es weiter umfasst:
- einen Schritt des Zuschneidens (1200), bei dem die Abmessungen der Profile (10) und des Dämmstoffs (11) an die Abmessungen des Holzbauelements (2) angepasst werden;
- einen Schritt des Einrichtens (1300) der Profile (10) und oder des Dämmstoffs (11);
- einen Schritt des Einsetzens der Dichtung (1400), bei dem wenigstens eine Dichtung (107) zwischen dem Profil (10) und dem Holzbauelement (2) und oder der Trägerwand (3) eingesetzt wird.

## Claims

1. A covering (1) of a woodwork (2) implemented on a support wall (3), said covering comprising a system of profiled elements (10), an insulator (11) held in said system of profiled elements, and a set of fasteners (12B, 12C) allowing fastening said system of profiled elements to the woodwork (2) and to the support wall (3), **characterised in that:**
- each of the fasteners (12B, 12C) includes a longitudinal portion and at least one fastener cooperation means (121B, 121C) able to cooperate with the profiled element (10); and
- each of the profiled elements (10) includes at least one profiled element cooperation means (102B, 104) intended to cooperate with at least one of the fastener cooperation means (121B, 121C) of said set of fasteners to fasten the covering (1) to the woodwork (2) and to the support wall (3); and
- each of the profiled elements (10) includes an external skin covering said woodwork and having a main portion (100) and a fold (101) forming a right angle with said main portion of said external skin, and **in that** at least one of the free ends of said at least one profiled element forms a profiled element cooperation means (104).

2. The covering (1) according to claim 1, **characterised in that** at least one profiled element (10) includes a compartmentalisation skin (103) extending from the external skin of said profiled element, parallel to the fold (101) and in the same direction as the latter, a free end of said compartmentalisation skin forming a profiled element cooperation means (102B).

3. The covering (1) according to any one of the preceding claims, **characterised in that** the fasteners are implemented by screwing on the woodwork (2) and the support wall (3).

4. The covering (1) according to any one of the preceding claims, **characterised in that** at least one profiled element cooperation means (121B, 121C) is a fastening clip.

5. The covering (1) according to any one of the preceding claims, **characterised in that** at least one fastener cooperation means is a fastening clip or a projecting portion.

6. The covering (1) according to any one of the preceding claims, **characterised in that** at least one profiled element cooperation means or at least one fastener cooperation means is a profiled element.

7. The covering (1) according to any one of the preceding claims, **characterised in that** the insulator (11) is a mineral wool insulator or a synthetic insulator.

8. The covering (1) according to any one of the preceding claims, **characterised in that** a shape of the fasteners allows holding the insulator (11) in place in the system of profiled elements (10).

9. The covering (1) according to any one of the preceding claims, **characterised in that** the profiled elements (10) are made of wood or metal.

10. The covering (1) according to any one of the preceding claims, **characterised in that** it includes a vapour barrier (105).

11. The covering (1) according to any one of the preceding claims, **characterised in that** it includes an acoustic heavy mass (106).

12. The covering (1) according to any one of the preceding claims, **characterised in that** it includes a seal (107).

13. A method (1000) for implementing the covering (1) according to any one of the preceding claims, **characterised in that** said method includes:
- a step (1100) of fastening the set of fasteners (12B, 12C) on the woodwork (2) and the support wall (3);
- a step (1500) of installing the profiled elements (10) and the insulator (11) on said attachments.

14. The method (1000) according to claim 13, **characterised in that** it further includes:
- a cutting step (1200) during which the dimensions of the profiled elements (10) and of the insulator (11) are adjusted to the dimensions of the woodwork (2);
- a step of arranging (1300) the profiled elements (10) and or the insulator (11);
- a step of placing sealing (1400) during which at least one seal (107) is placed between the profiled element (10) and the woodwork (2) and or the support wall (3).
